# EUROPÄISCHE PATENTSCHRIFT

(11) **EP 1 423 862 B1**
(45) Veröffentlichungstag und Bekanntmachung des Hinweises auf die Patenterteilung: **19.11.2008**
(21) Anmeldenummer: 02769933.9
(22) Anmeldetag: 03.09.2002
(51) Int. Cl.: H01H 1/54

(54) **SCHALTKONTAKTANORDNUNG MIT EINER EINRICHTUNG ZUR VERSTÄRKUNG EINER ZWISCHEN SCHALTKONTAKTEN WIRKENDEN KONTAKTKRAFT**
SWITCH CONTACT ARRANGEMENT COMPRISING A DEVICE FOR INCREASING A CONTACT-FORCE ACTING BETWEEN SWITCH CONTACTS
SYSTEME DE CONTACTS DE COMMUTATION COMPORTANT UN DISPOSITIF DESTINE A AMPLIFIER UNE FORCE DE CONTACT S'EXER ANT ENTRE DES CONTACTS DE COMMUTATION

(30) Priorität: 06.09.2001 DE 10144440
(43) Veröffentlichungstag der Anmeldung: 02.06.2004
(73) Patentinhaber: SIEMENS AKTIENGESELLSCHAFT, 80333 München (DE)
(72) Erfinder: BACH, Michael, 12437 Berlin (DE); HAHN, Michael, 12357 Berlin (DE)
(86) Internationale Anmeldenummer: PCT/DE2002/003327
(87) Internationale Veröffentlichungsnummer: WO 2003/023800

(56) Entgegenhaltungen:
- DE-C- 478 488
- DE-C- 588 293
- DE-C- 10 144 440
- GB-A- 206 522
- GB-A- 1 203 974
- US-A- 2 777 921

## Beschreibung

Die Erfindung betrifft eine Schaltkontaktanordnung für einen Leistungsschalter mit einem feststehenden Leiterstück und einem daran angebrachten feststehenden Schaltkontakt sowie mit einem bewegbaren Leiterstück und einem daran angebrachten, zur flächigen Anlage am feststehenden Schaltkontakt bestimmten bewegbaren Schaltkontakt, wobei das feststehende und das bewegbare Leiterstück bei geschlossenen Schaltkontakten etwa rechwinklig zueinander stehen, ferner mit einer Einrichtung zur Verstärkung einer zwischen den Schaltkontakten wirkenden Kontaktkraft mittels einer quer zur Richtung des Stromes in eines der Leiterstücke eingebrachten Ausnehmung.

Eine Schaltkontaktanordnung der genannten Art ist durch die US 2,777,921 bekannt geworden. Bei der erwähnten Einrichtung zur Erhöhung einer zwischen den Schaltkontakten wirkenden Kontaktkraft geht es insbesondere darum, entgegengesetzte, d. h. die Schaltkontakte voneinander trennende Kräfte möglichst zu kompensieren. Diese störenden Kräfte sind von der Größe des Stromes abhängig, der über die Schaltkontakte fließt. Bei stumpf aufeinandertreffenden Schaltkontakten, wie sie insbesondere in Niederspannungs-Leistungsschaltern eingesetzt werden, treten diese kontaktabhebenden Kräfte stets auf, weil es sich um die physikalisch nicht vermeidbaren Stromengekräfte handelt. Ein unerwünschte Öffnung der Schaltkontakte muss jedoch bei selektiven Leistungsschaltern, d.h. solchen, die einen Kurzschlussstrom während einer festgelegten Zeit ohne Trennung der Schaltkontakte führen müssen, nicht zulässig. Nach der erwähnten US 2,777,921 werden in die Schaltkontakte tragenden Leiterstücken Einschnitte derart angeordnet, dass zueinander parallele Strompfade gebildet werden, die aufeinander eine anziehende Wirkung ausüben, die den abhebenden Stromengekräften entgegengerichtet sind und diese ganz oder teilweise kompensieren. Offensichtlich stelle diese Einschnitte zwar ein wirksames Mittel zur Behebung des geschilderten Problems dar, führen jedoch zu einer Vergrößerung der Schaltkontaktanordnung und können deren mechanische Stabilität beeinträchtigen.

Es ist ferner bekannt, in einem Schaltkontaktsystem die Kontaktkraft mittels einer ohnehin auftretenden Schleifenkraft zu vergrößern (US 4,636,762). Hierzu wird ein biegsamer Leiter, der ohnehin zur Verbindung des bewegbaren Schaltkontaktes mit einem feststehenden Anschlussstück benötigt wird, an einer mit dem bewegbaren Schaltkontakt verbundenen Schlinge derart abgestützt, dass auf den an einem Kontaktträger schwenkbar angeordneten bewegbaren Schaltkontakt ein im Sinne des Schließens wirkendes Drehmoment übertragen wird. Diese sehr wirksame Anordnung erfordert jedoch zusätzliche Teile, welche die bewegte Masse des bewegbaren Teiles der Schaltkontaktanordnung nicht unwesentlich erhöhen und somit größere Öffnungskräfte für die Schaltvorgänge erfordern.

Die Erfindung geht von der eingangs geschilderten bekannten Schaltkontaktanordnung aus, bei der mittels einer Ausnehmung eine Umlenkung des Stromes bewirkt und hierdurch eine vom Strom abhängige Anziehungskraft zwischen den zusammenwirkenden Schaltkontakten erzeugt wird. Ihr liegt die Aufgabe zugrunde, die Anordnung der Ausnehmung derart zu vereinfachen, dass ihre Herstellung mit einfachen Mitteln erfolgen kann und konstruktive Änderungen der Schaltkontaktanordnung zur Aufnahme der Ausnehmung so gering wie möglich sind.

Gemäß der Erfindung wird diese Aufgabe dadurch gelöst, dass die Ausnehmung im feststehenden Leiterstück derart angebracht ist, dass die Richtung des Stromes in einem unmittelbar an dem feststehenden Schaltkontakt anschließenden Teil des feststehenden Leiterstückes etwa parallel zur Richtung des Stromes im bewegbaren Leiterstück ausgerichtet ist. Es erweist sich, dass diese einfache und mit geringen Kosten verbundenen Gestaltung der Schaltkontaktanordnung zu einer deutlichen Verringerung der stromabhängigen kontaktabhebenden Kräfte führt. Wesentlich ist hierbei, dass am gesamten bewegbaren Teil der Schaltkontaktanordnung keine Änderungen gegenüber einer üblichen Ausführung vorzunehmen sind.

Im Rahmen der Erfindung kann vorgesehen sein, dass der feststehende Schaltkontakt an einer Teilfläche einer dem bewegbaren Schaltkontakt zugewandten Stirnseite des feststehenden Leiterstückes angeordnet ist und eine weitere Teilfläche ein feststehendes Vorkontaktstück bildet, wobei die Ausnehmung nahe dem feststehenden Schaltkontakt etwa parallel zu der Stirnseite angeordnet ist und sich ausgehend von einer Randfläche des Leiterstückes parallel zum Vorkontaktstück in das feststehende Leiterstück erstreckt. Durch dies Gestaltung wird erreicht, dass der in üblichen Schaltkontaktanordnungen das feststehende Leiterstück durchgehend in dessen Längsrichtung durchfließende Strom nahe seiner den feststehenden Schaltkontakt tragenden Stirnseite rechtwinklig zu der Längsrichtung des Leiterstückes umgelenkt wird. Damit erstreckt sich ein Teil des Strompfades im feststehenden Leiterstück etwa parallel zu dem Strompfad im bewegbaren Leiterstück mit dem Ergebnis einer anziehenden Kraft. Es ist darauf hinzuweisen, dass zur Erzielung dieser Wirkung eine Vergrößerung der Dicke bzw. der Höhe des feststehenden Leiterstückes gegenüber einer bisher üblichen Ausführung nicht erforderlich ist, sondern vielmehr das feststehende Leiterstück in üblicher Dimensionierung verwendbar ist.

Es erweist sich als zweckmäßig, die genante Ausnehmung durch einen Einschnitt mit parallelen Enden zu bilden. Dieser Einschnitt kann mit einem elektrisch nicht leitenden oder gering leitenden Füllung (Füllstück oder Füllmaterial) ausgefüllt sein, um die Beständigkeit des feststehenden Leiterstückes gegenüber den beim Schalten auftretenden Kräften möglichst aufrecht zu erhalten.

Eine weitere geeignete Möglichkeit zur Bildung der Ausnehmung besteht darin, in das Leiterstück eng benachbarte parallele Bohrungen einzubringen. Aufgrund der örtlichen Verringerung des Leiterquerschnittes bewirken die Bohrungen ähnlich wie die durchgehende Ausnehmung eine Umleitung des Stromes parallel zur Stirnfläche des Leiterstückes. Die zwischen den Bohrungen verbleibenden Stege sorgen jedoch für eine erhöhte mechanische Stabilität. Jedoch kann auch in Verbindung mit diesen Bohrungen für eine annähernd einem massiven Leiterstück entsprechende Festigkeit gesorgt werden, in dem die Bohrungen mit einer Füllung der erwähnten Art ausgefüllt werden.

Die Erfindung wird im Folgenden anhand der in den Figur gezeigten Ausführungsbeispiele näher erläutert.

Die Figur zeigt im Querschnitt eine Hauptstrombahn eines angedeuteten Niederspannungs-Leistungsschalters 1.

Die Figuren 2 zeigt im Schnitt ein feststehendes Leiterstück einer Hauptstrombahn bzw. einer Schaltkontaktanordung, bei der eine Ausnehmung als Vielzahl von Bohrungen ausgebildet ist.

Die Figur 3 zeigt das Leiterstück gemäß der Figur 2 abgebrochen von unten.

Der Leistungsschalter 1 gemäß der Figur 1 besitzt eine Hauptstrombahn mit einer Schaltkontaktanordnung 2, bei welcher in bekannter Weise Haupt- und Vorkontakte sowie Lichtbogenhörner vorgesehen sind. Die Schaltkontaktanordnung 2 umfasst ein oberes feststehendes Leiterstück 3, das als Anschlussschiene des Leistungsschalters 1 ausgebildet ist und hierzu in einer Öffnung einer Rückwand 4 des Leistungsschalters 1 abgestützt ist. In bekannter Weise kann das Leiterstück 3 eine im Wesentlichen rechteckige Querschnittsform aufweisen, zu der eine untere Randfläche 5 und eine inneren Stirnseite 6 gehören. An einer Teilfläche der Stirnseite 6 ist ein feststehender Schaltkontakt 7 angebracht, der in bekannter Weise als Schaltstückauflage aus einem speziellen Kontaktwerkstoff hergestellt ist. Die verbleibende größere Teilfläche der Stirnseite 6 bildet ein feststehendes Vorkontaktstück 8.

Der bewegliche Teil der Schaltkontaktanordnung 2 wird durch eine aus mehreren Bauteilen zusammengesetzte Baugruppe gebildet, zu der insbesondere ein Kontaktträger 10 und ein daran um ein Schwenklager 11 bewegbares Leiterstück 12 gehören. Der Kontaktträger 10 ist an seinem unteren Ende mittels eines Schwenkzapfens 13 schwenkbar gelagert und kann mittels einer Hebelanordnung 14 zum Ein- und Ausschalten der Schaltkontaktanordnung 1 in bekannter Weise durch eine Schaltwelle 15 bewegt werden. Das bewegbare Leiterstück 12 hat die bekannte Form eines Kontakthebels, der an seinem oberen Ende mit einem bewegbaren Schaltkontakt 16, einem bewegbaren Vorkontakt 17 und einem Lichtbogenhorn 18 versehen ist. Kontaktkraftfedern 20 sorgen im geschlossenem Zustand der Schaltkontaktanordnung 2 für eine angemessene Kontaktkraft zwischen den zusammenwirkenden Schaltkontakten 7 und 16. Dem bewegbaren Lichtbogenhorn 18 steht ein an der oberen Randfläche des Leiterstückes 3 befestigtes Lichtbogenhorn 21 gegenüber.

An einem über das Schwenklager 11 hinausragenden Endteil des Leiterstückes 12 sind biegsame Leiter 22 zur Verbindung des Leiterstückes mit einem unteren feststehenden Leiterstück 23 angebracht. Das Leiterstück 23 ist gleichfalls an der Rückwand 4 abgestützt und erstreckt sich parallel zu dem oberen feststehenden Leiterstück 3.

Entsprechend der vorgesehenen Belastbarkeit kann die Schaltkontaktanordnung 2 mehrere parallel zueinander angeordnete Leiterstücke 12 in einem gemeinsamen Kontaktträger 10 aufweisen, die mit gleichfalls gemeinsamen Leiterstücken 3 und 23 zusammen wirken.

In der dargestellten eingeschalteten Position der Schaltkontaktanordnung 2 durchfließt ein Strom das oberer feststehende Leiterstück 3, die unter der Wirkung der Kontaktkraftfedern 20 anliegenden Schaltkontakte 7 und 16, das Leiterstück 12 bzw. die parallelen Leiterstücke 12 sowie die biegsamen Leiter 22 und das untere Leiterstück 23. Dabei treten zwischen den Schaltkontakten 7 und 16 die eingangs erläuterten Stromengekräfte auf, die der mittels der Kontaktkraftfedern 20 aufgebrachten Kontaktkraft entgegenwirken. Durch eine in dem feststehenden Leiterstück 3 angeordnete Ausnehmung 24 wird dafür gesorgt, dass die genannten kontaktabhebenden Kräfte wenigstens teilweise ausgeglichen werden. Hierzu ist die Ausnehmung 24 nahe der Stirnseite 6 des Leiterstückes 3 parallel zu der Stirnseite 6 angeordnet. Dabei ist es zweckmäßig, wenn sich die Ausnehmung 24 über die gesamte Breite des Leiterstückes 3 erstreckt.

Wie man erkennt, geht die Ausnehmung 24 von der unteren Randfläche 5 aus und verläuft parallel zu der Stirnseite 6 und dem durch diese gebildeten feststehenden Vorkontaktstück 8. Die Ausnehmung 24 hat die Wirkung, dass ein am feststehenden Schaltkontakt 7 ein- bzw. austretender Strom das Leiterstück 3 nicht geradlinig in dessen Längsrichtung durchströmen kann, sondern durch die Ausnehmung 24 zu einer Umlenkung veranlasst wird, die nahe der Stirnseite 5 zu einer parallel zu der Stirnseite 6 verlaufenden Richtung des Stromes führt. Damit verläuft der Strom in diesem Teil des Leiterstückes 3 etwa parallel zu dem Strom im bewegbaren Leiterstück 12 (Kontakthebel), was eine anziehende Wirkung zur Folge hat. Damit werden die kontaktabhebenden Stromengekräfte ganz oder teilweise ausgeglichen.

Ein in der Figur angedeutetes Füllmaterial 25 kann die Gestalt eines der Breite der Ausnehmung 24 angepassten Streifens aus Isoliermaterial besitzen. Gleichfalls kann die Ausnehmung 24 mit einer aushärtenden Kunstharzmasse gefüllt sein, der mineralische Bestandteile beigefügt sind. Für die Wirksamkeit der Ausnehmung 24 ist es nicht erforderlich, dass der Füllstoff bzw. das Füllstück völlige Nichtleiter sind. Bereits durch ein Metall mit einem gegenüber dem Leiterstück 3 wesentlich geringeren elektrischen Leitwert kann die erwünschte Umlenkung des Stromes erreicht werden, wenn auch nicht in so vollkommender Weise wie durch einen Nichtleiter.

Das Gleiche gilt für den Fall, dass gemäß den Figuren 2 und 3 ein feststehendes Leiterstück 26 benutzt wird, dessen Ausnehmung durch eine Vielzahl benachbarter Bohrungen 27 gebildet ist, zwischen denen schmale Stege 28 vorhanden sind und die von einer unteren Randfläche 29 ausgehen. Die Stege 28 zwischen den Ausnehmungen 27 (Bohrungen) wirken wie ein erhöhter Widerstand und veranlassen gleichfalls die erläuterte Umlenkung des Stromes.

## Patentansprüche

1. Schaltkontaktanordnung (2) für einen Leistungsschalter (1) mit einem feststehenden Leiterstück (3) und einem daran angebrachten feststehenden Schaltkontakt (7) sowie mit einem bewegbaren Leiterstück (12) und einem daran angebrachten, zur flächigen Anlage am feststehenden Schaltkontakt (7) bestimmten bewegbaren Schaltkontakt (16) , wobei das feststehende und das bewegbare Leiterstück (3, 12) bei geschlossenen Schaltkontakten (7, 16) etwa rechtwinklig zueinander stehen, ferner mit einer Einrichtung zur Verstärkung einer zwischen den Schaltkontakten (7, 16) wirkenden Kontaktkraft mittels einer quer zur Richtung des Stromes in eines der Leiterstücke eingebrachten Ausnehmung (24),
**dadurch gekennzeichnet,**
**dass** die Ausnehmung (24; 27) im feststehenden Leiterstück (3) derart angebracht ist, dass die Richtung des Stromes in einem unmittelbar an den feststehenden Schaltkontakt (7) anschließenden Teil des feststehenden Leiterstückes (3) etwa parallel zur Richtung des Stromes im bewegbaren Leiterstück (12) ausgerichtet ist.

2. Schaltkontaktanordnung nach Anspruch 1,
**dadurch gekennzeichnet,**
**dass** der feststehende Schaltkontakt (7) an einer Teilfläche einer dem bewegbaren Schaltkontakt (16) zugewandten Stirnseite (6) des feststehenden Leiterstückes (3) angeordnet ist und eine weitere Teilfläche ein feststehendes Vorkontaktstück (8) bildet, wobei die Ausnehmung (24, 27) nahe dem feststehenden Schaltkontakt (7) etwa parallel zu der Stirnseite (6) angeordnet ist und sich ausgehend von einer Randfläche (5) des Leiterstückes (3) parallel zum Vorkontaktstück (8) in das feststehende Leiterstück (3) erstreckt.

3. Schaltkontaktanordnung nach Anspruch 1 oder 2,
**dadurch gekennzeichnet,**
**dass** die Ausnehmung (24) durch einen Einschnitt mit parallelen Wänden gebildet ist.

4. Schaltkontaktanordnung nach Anspruch 1 oder 2,
**dadurch gekennzeichnet,**
**dass** die Ausnehmung (27) durch eng benachbarte parallele Bohrungen gebildet ist.

5. Schaltkontaktanordnung nach Anspruch 3 oder 4,
**dadurch gekennzeichnet,**
**dass** die Ausnehmung (24, 27) eine elektrisch nichtleitende oder geringleitende Füllung (25) enthalten.

## Claims

1. Switching contact arrangement (2) for a circuit breaker
(1) having a stationary conductor piece (3) and having a stationary switching contact (7), which is fitted to it, as well as having a moveable conductor piece (12) and a moveable switching contact (16) which is fitted to it and is intended to rest flat against the stationary switching contact (7), with the stationary and the moveable conductor pieces (3, 12) being approximately at right angles to one another when the switching contacts (7, 16) are closed, furthermore having a device for increasing the contact force acting between the switching contacts (7, 16), by means of a recess (24) which is incorporated in one of the conductor pieces transversely with respect to the direction of the current,
**characterized**
**in that** the recess (24; 27) is incorporated in the stationary conductor piece (3) such that the direction of the current in a part of the stationary conductor piece (3) which is immediately adjacent to the stationary switching contact (7) is aligned approximately parallel to the direction of the current in the moveable conductor piece (12).

2. Switching contact arrangement according to Claim 1,
**characterized**
**in that** the stationary switching contact (7) is arranged on an area element of an end face (6) of the stationary conductor piece (3) facing the moveable switching contact (16), and a further area element forms a stationary initial contact piece (8), with the recess (24, 27) being arranged close to the stationary switching contact (7) and approximately parallel to the end face (6) and, starting from an edge surface (5) of the conductor piece (3), extending parallel to the initial contact piece (8) into the stationary conductor piece (3).

3. Switching contact arrangement according to Claim 1 or 2,
**characterized**
**in that** the recess (24) is formed by an incision with parallel walls.

4. Switching contact arrangement according to Claim 1 or 2,
**characterized**
**in that** the recess (27) is formed by closely adjacent parallel holes.

5. Switching contact arrangement according to Claim 3 or 4,
**characterized**
**in that** the recess (24, 27) contains an electrically non-conductive or slightly conductive filling (25).

## Revendications

1. Système ( 2 ) de contact de commutation pour un disjoncteur ( 1 ), comprenant une pièce ( 3 ) conductrice et un contact ( 7 ) de commutation fixe qui y est appliqué ainsi qu' une pièce ( 12 ) conductrice mobile et un contact ( 16 ) de commutation mobile destiné à s' appliquer suivant une surface au contact ( 7 ) de commutation fixe, la pièce ( 3 ) conductrice fixe et la pièce ( 12 ) conductrice mobile étant à peu près à angle droit lorsque les contacts ( 7, 16 ) de commutation sont fermés avec, en outre, un dispositif d' amplification d' une force de contact agissant entre les contacts ( 7, 16 ) de commutation au moyen d' un évidement ( 24 ) ménagé dans l' une des pièces conductrices transversalement à la direction du courant,
**caractérisé**
**en ce que** l' évidement ( 24, 27 ) est ménagé dans la pièce ( 3 ) conductrice fixe de manière à ce que la direction du courant dans une partie de la pièce ( 3 ) conductrice fixe, se raccordant directement au contact ( 7 ) de commutation fixe, soit dirigée à peu près parallèlement à la direction du courant dans la pièce ( 12 ) conductrice mobile.

2. Système de contact de commutation suivant la revendication 1,
**caractérisé**
**en ce que** le contact ( 7 ) de commutation fixe est disposé sur une surface partielle d' un côté ( 6 ) frontal, tourné vers le contact ( 16 ) de commutation mobile, de la pièce ( 3 ) conductrice fixe et une autre surface partielle forme une pièce ( 8 ) de précontact fixe, l' évidement ( 24, 27 ) étant disposé à proximité du contact ( 7 ) de commutation fixe à peu près parallèlement au côté ( 6 ) frontal et s' étendant en partant d' une surface ( 5 ) de bord de la pièce ( 3 ) conductrice parallèlement à la pièce ( 8 ) de précontact dans la pièce ( 3 ) conductrice fixe.

3. Système de contact de commutation suivant la revendication 1 ou 2,
**caractérisé**
**en ce que** l' évidement ( 24 ) est formé par une encoche ayant des parois parallèles.

4. Système de contact de commutation suivant la revendication 1 ou 2,
**caractérisé**
**en ce que** l' évidement ( 27 ) est formé par des trous parallèles étroitement voisins.

5. Système de contact de commutation suivant la revendication 3 ou 4,
**caractérisé**
**en ce que** l' évidement ( 24, 27 ) contient un remplissage ( 25 ) non conducteur de l' électricité ou peu conducteur.
